# EUROPÄISCHE PATENTSCHRIFT

(11) **EP 0 513 031 B1**
(45) Veröffentlichungstag und Bekanntmachung des Hinweises auf die Patenterteilung: **16.03.1994**
(21) Anmeldenummer: 91902138.6
(22) Anmeldetag: 11.01.1991
(51) Int. Cl.: E05B 47/00, E05B 35/04

(54) **SCHLOSS MIT DURCH EINSCHIEBEN EINER BEREICHSWEISE MAGNETISIERTEN SCHLÜSSELKARTE FREIZUGEBENDER SCHLIESSFUNKTION**
LOCK WITH LOCKING FUNCTION RELEASED BY INSERTING A KEY CARD WITH A MAGNETIZED REGION
SERRURE A FONCTION DE FERMETURE DEBLOCABLE PAR INSERTION D'UNE CARTE CODEE MAGNETISEE PAR ZONES

(30) Priorität: 25.01.1990 DE 4002092
(43) Veröffentlichungstag der Anmeldung: 19.11.1992
(73) Patentinhaber: Schulte-Schlagbaum Aktiengesellschaft, D-42553 Velbert (DE)
(72) Erfinder: EISERMANN, Armin, D-5620 Velbert 1 (DE)
(74) Vertreter: Rieder, Hans-Joachim, Dr.
(86) Internationale Anmeldenummer: EP9100034
(87) Internationale Veröffentlichungsnummer: WO9111581

(56) Entgegenhaltungen:
- US-A- 4 253 320
- US-A- 4 676 083
- US-A- 4 918 957

## Beschreibung

Die Erfindung betrifft ein Schloß mit durch Einschieben einer bereichsweise magnetisierten Schlüsselkarte freizugebender Schließfunktion, bei welchem die Stirnkante der Schlüsselkarte einen von den magnetischen Zuhaltungsstiften freigegebenen Schieber mitschleppt.

Die bekannten Schlösser der vorgenannten Art sind in der Weise aufgebaut, daß sie einen magnetische Zuhaltungsstifte aufweisenden Schieber besitzen. Zur Unterbringung der Zuhaltungsstifte sind in dem Schieber Lagerausnehmungen vorgesehen, und die Zuhaltungsstifte wirken mit einer entsprechend polarisierten Schlüsselkarte zusammen. Durch Einschub der vorschriftsmäßigen Schlüsselkarte verlassen die magnetischen Zuhaltungsstifte eine Sperrplatte, so daß mittels der Schlüsselkarte eine Schieberverlagerung vorgenommen werden kann.

Dem Gegenstand der Erfindung liegt die Aufgabe zugrunde, ein Schloß der in Rede stehenden Art in herstellungstechnisch einfacher Weise so auszugestalten, daß neben einem erhöhten Sicherheitswert eine gewisse Profilvariation im Hinblick auf die Schlüsselkarte verwirklichbar ist.

Gelöst wird die Erfindungsaufgabe durch die im Patentanspruch 1 angegebene Erfindung.

Die Unteransprüche stellen vorteilhafte Weiterbildungen der erfinderischen Lösung dar.

Zufolge derartiger Ausgestaltung ist ein Schloß der in Rede stehenden Art geschaffen, welches neben einem erhöhten Sicherheitswert den Vorteil einer Profilvariation der Schlüsselkarte bringt. Die in das Schloß einzuführende Schlüsselkarte muß nicht nur in ihrer Öffnungscode-Kombination auf das Schloß abgestimmt sein, sondern sie muß auch die vorschriftsmäßige Profilierung besitzen. Fehlt die Profilierung, kann die Schlüsselkarte zwar eingeschoben werden, sie vermag jedoch nicht die Schieberbewegung vorzunehmen. Die die Profilierung der Schlüsselkarte abtastende Ergänzungs-Zuhaltung in dem von magnetischen Zuhaltungsstiften freigelassenen Bereich stellt sich dabei als sperrendes Element in den Weg. Die Profilierung der Schlüsselkarte und die Ergänzungs-Zuhaltung müssen demgemäß aufeinander abgestimmt sein. Variationen sind möglich in Art der Gestaltung der Profilierung sowie des Ergänzungselements sowie der Anordnung in dem von den magnetischen Zuhaltungsstiften freigelassenen Bereich. Die erfindungsgemäße Ausgestaltung erlaubt es, übergeordnete Schlüsselkarten zu erzeugen, und zwar bei geringem Zusatzaufwand. Das an sich bewährte Prinzip der magnetischen Zuhaltungen, die mit der Schlüsselkarte zusammenwirken, braucht nicht verlassen zu werden. Eine vorteilhafte Weiterbildung ist darin zu sehen, die Ergänzungszuhaltung von einem federlosen, durch die Schieberbewegung in ein Loch der Schlüsselkarte einsteuerbaren Stift zu bilden. Die vorschriftsmäßig gestaltete Schlüsselkarte läßt sich demgemäß vollständig in den Schlüsselkarten-Einschubschacht einstecken. Bei der anschließenden Schieberbewegung wird jedoch der Stift in das Loch der Schlüsselkarte eingesteuert. Also stellt die Schlüsselkarte den Ausweichraum für den Stift dar. Bei Einsatz einer Schlüsselkarte, die kein Loch besitzt, fehlt der Aussteuerraum, und demgemäß kann keine Schieberbewegung stattfinden. Steuerungstechnische Vorteile bei der Verlagerung des Stiftes ergeben sich dadurch, daß dieser an beiden Stirnenden kegelförmig zugespitzt ist und die dem Schlüsselkarten-Einschubschacht zugekehrte Zuspitzung eine Sperrplatte durchsetzt. Nach Einschub des Schlüssels und mit beginnender Vorverlagerung des Schiebers, hervorgerufen durch die Schlüsselkarte, wird der Stift über das eine kegelstumpfförmige Stirnende ausgesteuert, während das andere kegelstumpfförmige Ende in das Loch der Schlüsselkarte eintaucht. Überfängt die Sperrplatte den Stift, so muß sie den nötigen Freiraum ausbilden, daß der Stift die Sperrplatte durchsetzen kann. Auf jeden Fall muß der Freiraum so groß sein, daß die Vorverlagerung des Stiftes durch die Sperrplatte nicht behindert wird. Wenn für den Stift der Durchmesser der magnetischen Zuhaltungsstifte gewählt wird, kann praktisch jede Lagerausnehmung für die magnetischen Zuhaltungen mit dem Ergänzungsstift bestückt werden. Dies ist allerdings bei der Gestaltung der Sperrplatte zu berücksichtigen.

Nachstehend wird ein Ausführungsbeispiel der Erfindung anhand der Zeichnungen erläutert. Es zeigt:
- Fig. 1: eine mit einem erfindungsgemäß gestalteten Schloß versehene Tür, in Richtung des Türfalzes gesehen,
- Fig. 2: in Einzeldarstellung eine entsprechend gestaltete Schlüsselkarte,
- Fig. 3: eine Draufsicht auf das Schloß,
- Fig. 4: eine Rückansicht des Schlosses,
- Fig. 5: in perspektivischer Darstellung die wesentlichen Bestandteile des Schlosses,
- Fig. 6: eine Draufsicht auf das innere Schloßgehäuse,
- Fig. 7: eine klappfigürliche Darstellung der Figur 6,
- Fig. 8: eine klappfigürliche Darstellung der Figur 6,
- Fig. 9: eine Seitenansicht des Schloßgehäuses,
- Fig. 10: eine Rückansicht des Schloßgehäuses,
- Fig. 11: einen Längsschnitt durch das Schloß bei in der Rückverlagerungs-Endstellung befindlichem Schieber,
- Fig. 12: eine der Figur 11 entsprechende Darstellung, wobei die Schlüsselkarte vollständig in den Einschubschacht eingesteckt ist und
- Fig. 13: die sich an die Figur 12 anschließende Folgedarstellung bei mittels der Schlüsselkarte vorverlagertem Schieber unter Herstellung der Formschluß-Kupplung zwischen Schlüsselkarte und Schieber sowie unter Ankupplung der Betätigungshandhabe an den Drückerdorn.

Gemäß Fig. 1 ist ein erfindungsgemäß gestaltetes Schloß 1 an einer Tür 2 - beispielsweise eine Hotelzimmertür - festgelegt. Das Schloß 1 besitzt einen türaußenseitig angeordneten Schloßkasten 3 rechteckigen Grundrisses, welcher an seinem einen Ende eine Betätigungshandhabe 4 lagert. Mit deren Hilfe kann eine Falle 5 zurückgezogen werden. Eine auf der Innenseite der Tür 2 angeordnete Innendrehhandhabe 6 dagegen ist direkt mit der Falle 5 verbunden, so daß von dieser Seite der Tür 2 aus stets eine Türöffnung erfolgen kann.

Der Schloßkasten 3 ist an dem der Betätigungshandhabe 4 gegenüberliegenden Ende mit einem Einsteckschlitz 7 für eine bereichsweise magnetisierte Schlüsselkarte 8 versehen. Ferner nimmt der Schloßkasten 3 ein Schloßgehäuse 9 auf. Letzteres besitzt ein Bodenteil 10, ein Mittelteil 11 und ein Deckelteil 12. Das halbschalenartige Bodenteil 10 ist mittels in das Mittelteil 11 eintretender Schrauben 13 mit diesem verbunden. Diese beiden vorgenannten Teile 10 und 11 werden zuvor zusammengesteckt, wobei vom Mittelteil 11 in Richtung des Bodenteils 10 gerichtete Zentrierfüße 14 ausgehen, die in dafür vorgesehene Nischen 15 des Bodenteils 10 eingreifen. Die Schrauben 13 dienen gleichzeitig zur Festlegung des Deckelteils 12. Von diesem gehen in Karteneinsteckrichtung verlaufende Gehäuseseitenwände 16, 17 aus, die am karteneinsteckseitigen Ende mit einwärts gerichteten Stützlappen 18 versehen sind, in welche die Schrauben 13 eingreifen. Das dem Einsteckschlitz 7 gegenüberliegende Ende des Deckelteils 12 besitzt eine Zunge 19, die beim Aufschieben des Deckelteils 12 auf das Mittelteil 11 in eine Ausnehmung 20 eines Doms 21 des Mittelteils 11 eingreift. Ferner ist ein Hintergriff erzielt an dem der Zunge 19 gegenüberliegenden Ende der Seitenwände 16, 17, wozu sich hakenförmige Vorsprünge 22 bzw. 23 von Mittelteil 11 und Deckelteil 12 übergreifen.

Das Bodenteil 10 sowie das Mittelteil 11 sind an dem dem Einsteckschlitz 7 abgewandten Ende sodann noch mittels zwei weiterer Schrauben 24 zu einer Einheit zusammengefügt. Während für das Bodenteil 10 und Mittelteil 11 Aluminium verwendet ist, besteht das Deckelteil 12 aus Kunststoff. Zwischen dem Deckelteil 12 und dem Mittelteil 11 ist ein ebenfalls aus Kunststoff gefertigter , plattenförmig gestalteter Schieber. 25 geführt. Mit seiner einen Breitseite liegt der Schieber 25 auf dem Mittelteil 11 auf. Die gegenüberliegende Führungsfläche bildet eine aus Messing gefertigte Sperrplatte 26, die in das Deckelteil 12 eingelegt und dort mit seitlich vorstehenden Abschnitten 27, 28 unverrückbar festgelegt ist. Die Löcher 29 der Sperrplatte 26 fluchten in der in Figur 11 dargestellten Verriegelungslage des Schlosses mit als durchgehende Bohrungen ausgebildeten Lagerausnehmungen 30 des Schiebers 25. In den Lagerausnehmungen 30 liegen magnetische Zuhaltungsstifte 31 ein. Es ist nicht notwendig, in jeder Lagerausnehmung 30 einen Zuhaltungsstift 31 vorzusehen, da sich die Anzahl, die Lage und die Polarität der Zuhaltungsstifte 31 nach der jeweiligen Öffnungscode/Kombination des Schlosses 1 richtet.

Auf der anderen Seite der Sperrplatte 26 befindet sich ein ebenfalls aus Messing bestehendes Leitblech 32, dem eine Ankerplatte 33 gegenüberliegt. Letztere wird von drei Druckfedern 34 in ihrer Position gehalten. Die vorgenannten Druckfedern 34 stützen sich ihrerseits an dem Deckelteil 12 ab.

Die Ankerplatte 33 besteht im Gegensatz zu den anderen Bauelementen aus ferromagnetischem Material. Mithin zieht die Ankerplatte 33 die magnetischen Zuhaltungsstifte 31 an, die demzufolge in die Löcher 29 der Sperrplatte 26 eingreifen. In dieser Lage kann der Schieber 25 nicht aus seiner in Fig. 11 veranschaulichten Grundstellung verschoben werden, da der Eingriff der Zuhaltungsstifte 31 in die gehäusefeste Sperrplatte 26 dieses verhindert. Es wäre möglich, einen Teil der Lagerausnehmungen 30 des Schiebers 25 in nicht veranschaulichten Drehkörpern des Schiebers vorzusehen, um eine Codeveränderung durch Verdrehen dieser Drehkörper vornehmen zu können.

Sowohl die Ankerplatte 33 als auch das Leitblech 32 schließen sich an den Einsteckschlitz 7 des Schloßkastens 3 an. Ihre vorderen Querkanten 32', 33' sind in entgegengesetzte Richtungen abgewinkelt und bilden einen Zwickel für die einzuschiebende Schlüsselkarte 8. Dabei stellen die einander gegenüberliegenden Breitflächen von Leitblech 32 und Ankerplatte 33 den schlüsselkarten-Einschubschacht 35 dar.

Eine als Rückholfeder dienende Zugfeder 36 ist mit ihrem einen Ende an einem Querzapfen 37 des Mittelteils 11 festgelegt. Dieser Querzapfen 37 geht von der dem Schieber 25 gegenüberliegenden Seite des Mittelteils 11 aus und ragt in den Innenraum des Bodenteils 10. Das andere Ende der Zugfeder 36 greift an einem einen Schlitz 38 des Mittelteils 11 durchsetzenden Vorsprung 39 des Schiebers 25 an, wodurch dieser in eine in Figur 11 anschlagbegrenzte Grundstellung bewegt wird. Dem Vorsprung 39 sind ferner zwei abgeschrägte Nasen 40, 41 des Schiebers 25 vorgelagert, die ebenfalls wie der Vorsprung 39 das Mittelteil 11 durchgreifen. Die Abschrägungen 40', 41' der Nasen 40, 41 sind gleichlaufend gestaltet. Sie greifen an schräg abgewinkelten Lappen 42, 43 eines Steges 44 einer aus Federmaterial bestehenden Zunge 45 an. Eine mittlere Aussparung 46 derselben wird dabei von der Nase 40 durchsetzt.

Das einschubseitige Ende der Federzunge 45 erstreckt sich zwischen dem Mittelteil 11 und dem Bodenteil 10 und ist dort mittels der Schrauben 13 fixiert, die Durchtrittsöffnungen 47 der Federzunge 45 durchgreifen.

Das dem Befestigungsende der Federzunge 45 gegenüberliegende Ende 48 ist gabelförmig gestaltet und greift in eine Ringnut 49 einer innenverzahnten Kupplungshülse 50 ein. Gemäß der entkuppelten Stellung in Figur 11 umfaßt die Kupplungshüle 50 ein Zahnritzel 51, welches mit einem querschnittsgrößeren Bund 52 in einer Lageröffnung 53 des Bodenteils 10 angeordnet ist. In dem Bund 52 befindet sich ein diametraler Schlitz 54, in welchen ein hammerkopfartig gestaltetes Ende 55 eines Drückerdorns 56 eintaucht. Derselbe ist drehfest mit der Innendrehhandhabe 6 verbunden.

Dem Zahnritzel 51 liegt ein Zahnrad 57 gegenüber. Sowohl das Zahnritzel 51 als auch das Zahnrad 57 sind in ihrer Zahnung gleich ausgestaltet und der Innenzahnung der Kupplungshülse 50 angepaßt. Das Zahnrad 57 seinerseits ist fest mit der Außendrehhandhabe 4 verbunden. Zur Lagenstabilisierung der Zahnräder 51, 57 dient ein vom Zahnritzel 51 ausgehender Zentrierzapfen 51', welcher in eine querschnittsangepaßte Sackbohrung 57' des Zahnrades 57 eintaucht. Dasselbe erstreckt sich innerhalb des Domes 21 des Mittelteils 11 und liegt dort mit einem querschnittsgrößeren Bund 57'' in einer Lagerhöhlung 58 des Domes 21 ein. In der entkuppelten Stellung umgreift die Kupplungshülse 50 ausschließlich das Zahnritzel 51 und steht demgemäß nicht in Eingriff mit dem Zahnrad 57. Eine Drehverlagerung der Außendrehhandhabe 4 führt daher zu keiner Mitnahme des Zahnritzels 51 und damit des Drückerdorns 56. Damit die Kupplungshülse 50 ihre Grundstellung nicht ungewollt verläßt, ist eine die Kupplungshülse 50 umfassende Druckfeder D vorgesehen, die sich einerends an der Innenseite des Doms 21 abstützt und andererseits einen Bund 50' der Kupplungshülse 50 beaufschlagt.

An seinen in Verschieberichtung liegenden Schmalkanten ist der Schieber 25 mit je einem Anschlagnocken 59 bestückt. Diese wirken zusammen mit seitlichen Federabschnitten 60 der Zunge 45, welche Federabschnitte mit Rastnasen 60' mit den Anschlagnocken 59 zusammenwirken.

Zwischen der Schlüsselkarte 8 und dem Schieber 25 ist eine Formschluß-Kupplung herstellbar. Gebildet ist die Formschluß-Kupplung von einem in einer Bohrung 61 des Schiebers 25 gelagerten Stift 62. Die Bohrung 61 befindet sich am mündungsseitigen Ende des Schlüsselkarten-Einschubschachtes. Gemäß dem Ausführungsbeispiel sind zwei solcher Bohrungen 61 symmetrisch zur Längsmitte des Schiebers 25 angeordnet. Jedoch ist nur eine Bohrung 61 mit einem Stift 62 bestückt. Die beiden Enden 63, 64 des Stiftes 62 sind kegelförmig gestaltet. Die Gesamtlänge des Stiftes 62 ist größer als die Dicke des Schiebers 25. Das dem Mittelteil 11 zugekehrte kegelförmige Ende 64 greift in der Rückverlagerungs-Endstellung des Schiebers 25 in eine kegelstumpfförmige Ausnehmung 65 des Schloßgehäuses bzw. des Mittelteils 11 ein. Die Tiefe dieser Ausnehmung 65 ist geringer als die Höhe des kegelförmigen Endes 64. In dieser Rückverlagerungs-Endstellung steht das andere kegelförmige Ende 63 über die andere Breitfläche des Schiebers 25 vor und ragt in den Schlüsselkarten-Einschubschacht 35 hinein, derart, daß sich das kegelförmige Ende 63 unter Durchsetzen eines Längsschlitzes 66 des Leitbleches 32 an der Ankerplatte 33 abstützt.

Der Stift 62 wirkt zusammen mit einem von zwei Löchern 67 der Schlüsselkarte 8. Diese Löcher 67 sind ebenfalls symmetrisch zur Längsmitte der Schlüsselkarte 8 angeordnet. Bei Anordnung von zwei Bohrungen 61 und zwei Löchern 67 ist auch das Leitblech 32 mit zwei Längsschlitzen 66 auszustatten derart, daß je nach Einsatz des Stiftes 62 dieser den einen oder anderen Längsschlitz durchgreift. Das Schloß kann jedoch auch so gestaltet sein, daß die Schlüsselkarte 8 nur ein Loch und der Schieber 25 nur eine Bohrung 61 besitzen. Dies gilt ebenfalls für den Längsschlitz 66 in dem Leitblech 32. Es wäre möglich, den Stift 62 auch an anderer Stelle des Schiebers 25 vorzusehen. Eine Variation wäre dahingehend denkbar, daß der Stift den Durchmesser wie die Zuhaltungsstifte 31 erhält und demgemäß auch in einer der entsprechenden Lagerausnehmungen 30 des Schiebers 25 untergebracht werden könnte.

Es stellt sich folgende Wirkungsweise ein. Soll das Schloß 1 von der Außenseite her mittels der Außendrehhandhabe 4 betätigt werden, so ist es erforderlich, die entsprechend codierte Schlüsselkarte 8 in den Einsteckschlitz 7 einzuführen. Sie verlagert dabei die von den Druckfedern 34 beaufschlagte Ankerplatte 33 in Querrichtung. In der vollkommen eingeschobenen Stellung tritt die Schlüsselkarte 8 mit ihrer einschubseitigen Stirnkante 8' vor einen in Richtung des Deckelteils 12 weisenden Schieberanschlag 25'. In dieser Stellung sind die magnetischen Zuhaltungsstifte 31 derart verlagert, daß sie die Löcher 29 der Sperrplatte 26 verlassen. Des weiteren fluchtet das dem Schlüsselkarten-Einschubschacht zugekehrte Ende 63 des Stiftes 62 mit einem der beiden Löcher 67 der Schlüsselkarte. Es kann nun die Weiterbewegung der Schlüsselkarte 8 erfolgen, wobei der Schieber 25 entgegen der Kraft der Zugfeder 36 mitgeschleppt wird. Während dieser Verlagerung bewirkt die Ausnehmung 65 in Verbindung mit dem kegelförmigen Ende 64 eine Aussteuerung des Stiftes 62 derart, daß dieser, wie es Figur 13 veranschaulicht, in das zuhörige Loch 67 der Schlüsselkarte 8 eintaucht. Eine Schlüsselkarte, die kein Loch ausbildet, ließe sich zwar einschieben, jedoch wäre keine Vorverlagerung des Schiebers möglich, da der Ausweichraum für den Stift 62 nicht gegeben ist.

In der vorverlagerten Stellung haben die Rastnasen 60' der Federabschnitte 60 die Anschlagnocken 59 des Schiebers 25 hintergriffen und halten diesen in der vorverlagerten Stellung. Einhergehend mit der Vorverlagerung des Schiebers 25 wurde durch die Abschrägung 40' der Nase 40 der Steg 44 beaufschlagt und die Federzunge 45 um ihre Einspannpunkte verschwenkt. Da sich das freie, gegabelte Ende 48 der Zunge 45 in Eingriff mit der Kupplungshülse 50 befindet, wird diese derart verschoben, daß sie dann auch das Zahnrad 57 übergreift. Da nun beide Zahnräder 51, 57 von der Kupplungshülse 50 umfaßt sind, kann mittels der Außendrehhandhabe 4 das Schloß 1 betätigt werden. Es ist nicht möglich, daß in der Kupplungsstellung die Schlüsselkarte abziehbar ist, derart, daß das Schloß in Kupplungsstellung verbleibt. Beim Abziehen der Schlüsselkarte 8 wird zwangsläufig über den in die Schlüsselkarte eingetretenen Stift 62 der Schieber 25 in die Rückverlagerungs-Endstellung bewegt. Er gelangt dabei in fluchtende Lage zur Ausnehmung 65 und gestattet damit das vollständige Abziehen der Schlüsselkarte. Während der Kartenabzugsbewegung wurde auch die Rast zwischen den Anschlagnocken 59 und den Rastnasen 60' der Federzunge 45 überwunden, derart, daß erneut die Ausgangsstellung vorliegt. Ebenfalls wurde die Kupplungshülse 50 dadurch zurückgelagert, daß die andere Nase 41 mit ihrer Schrägfläche 41' den Lappen 43 des Steges 44 beaufschlagt und damit auch die Federzunge 45 in ihre Endstellung zurückführt.

Des weiteren sind am Schloßgehäuse 9 elektrische Schalter 68, 69, 70, 71 festgelegt, die ihrerseits durch den Schieber 25 betätigt werden. Die Steuerung der elektrischen Schalter ist jedoch nicht erfindungswesentlich, so daß auf diese nicht weiter eingegangen wird.

## Patentansprüche

1. Schloß mit durch Einschieben einer bereichsweise magnetisierten Schlüsselkarte freizugebender Schließfunktion, bei welchem die Stirnkante (8') der Schlüsselkarte (8) einen von den magnetischen Zuhaltungsstiften (31) freigegebenen Schieber (25) mitschleppt, **ge****kennzeichnet durch** mindestens einen von der Schieberbewegung verlagerten, eine Profilierung der Schlüsselkarte (8) und eines Schloßgehäuseteils (11) abtastenden und an beiden Enden sich verjüngenden Stift (62) in einem von magnetischen Zuhaltungsstiften (31) freigelassenen Bereich.

2. Schloß nach Anspruch 1, **dadurch gekennzeichnet,** **daß** der Stift (62) als federloser, durch die Schieberbewegung in ein Loch (67) der Schlüsselkarte (8) einsteuerbarer Stift ausgebildet ist.

3. Schloß nach einem oder mehreren der vorhergehenden Ansprüche, **dadurch gekennzeichnet,** **daß** der Stift (62) an beiden Stirnenden (63, 64) kegelförmig zugespitzt ist und die dem Schlüsselkarten-Einschubschacht (35) zugekehrte Zuspitzung eine Sperrplatte (26) durchsetzt.

4. Schloß nach einem oder mehreren der vorhergehenden Ansprüche, **dadurch gekennzeichnet,** **daß** der Stift den Durchmesser der magnetischen Zuhaltungsstifte (31) hat.

## Claims

1. Lock with a locking function to be released by inserting a key card magnetised in zones, in which the front edge (8') of the key card (8) entrains a slide (25) released by the magnetic pin tumblers (31), characterised by at least one pin (62) in a zone left free of magnetic pin tumblers (31), which pin is displaced by the slide movement, senses profiling of the key card (8) and of a lock housing portion (11) and tapers at both ends.

2. Lock according to claim 1, characterised in that the pin (62) is constructed as a springless pin which can be inserted by the slide movement in a hole (67) of the key card (8).

3. Lock according to one or more of the preceding claims, characterised in that the pin (62) is tapered in a conical shape at both ends (63, 64), and the tapered end facing towards the key card insertion shaft (35) passes through a barrier plate (26).

4. Lock according to one or more of the preceding claims, characterised in that the pin has the diameter of the magnetic pin tumblers (31).

## Revendications

1. Serrure présentant une fonction de fermeture susceptible d'être libérée par insertion d'une carte-clé ou carte codée magnétisée par zone, dans laquelle le bord frontal (8') de la carte-clé (8) entraîne un tiroir (25) libéré des broches magnétiques de retenue (31) caractérisée par au moins une broche (62) déplacée par le mouvement du tiroir, palpant un profilage de la carte-clé (8) et une pièce (11) du boîtier de serrure, et s'effilant aux deux extrémités, disposée dans une zone exempte de broches magnétiques de retenue (31).

2. Serrure selon la revendication 1, caractérisée en ce que la broche (62) est réalisée sous la forme d'une broche sans élasticité susceptible d'être engagée par le déplacement du tiroir dans un trou (67) de la carte-clé (8).

3. Serrure selon une ou plusieurs des revendications précédentes, caractérisée en ce que la broche (62) est appointée aux deux extrémités frontales (63, 64) en forme de cône et la partie appointée adjacente au puits d'insertion (35) des cartes-clés, traverse une plaque de blocage (26).

4. Serrure selon une ou plusieurs des revendications précédentes, caractérisée en ce que la broche présente le diamètre des broches magnétiques de retenue (31).
